# EUROPÄISCHE PATENTSCHRIFT

(11) **EP 0 489 708 B1**
(45) Veröffentlichungstag und Bekanntmachung des Hinweises auf die Patenterteilung: **20.07.1994**
(21) Anmeldenummer: 91890297.4
(22) Anmeldetag: 05.12.1991
(51) Int. Cl.: B24B 17/02, B24B 3/24

(54) **Schleifapparat**
Grinding device
Dispositif de meulage

(30) Priorität: 06.12.1990 AT 2465/90
(43) Veröffentlichungstag der Anmeldung: 10.06.1992
(73) Patentinhaber: " NEUSON" -ÖLFELDSCHIEBER GESELLSCHAFT m.b.H., A-4030 Linz (AT)
(72) Erfinder: Trausnigg, Konrad, A-4400 Steyr (AT)
(74) Vertreter: Hübscher, Heiner, Dipl.-Ing.

(56) Entgegenhaltungen:
- FR-A- 1 323 954
- FR-A- 2 144 284
- US-A- 2 929 288
- US-A- 3 339 315
- US-A- 4 005 551

## Beschreibung

Die Erfindung betrifft eine Vorrichtung nach dem Oberbegriff des Patentanspruches 1.

Eine derartige Vorrichtung ist aus der FR-A 1 323 954 bekannt.

Unter dem Ausdruck "Spiralwerkzeuge" werden in der Folge ein- und mehrstufige Zentrierbohrer, Spiralbohrer, Spiralsenker, Gewindebohrer, Kanonenbohrer, Stufen-, Radius- und Formfräser, Kugelsenker, Lochsenker, Zapfensenker, Viertelkreisfräser, Stichel usw. verstanden, bei denen die Spiralnuten od. dgl. links- oder rechtsdrehend vorgesehen sein können.

Bei der Herstellung derartiger Werkzeuge ergeben sich Einstellprobleme für das Schleifen von Hinterschneidungen oder, allgemein aller Flächen, die nicht genau radial zur Werkzeugachse verlaufen bzw. keine Rotationsflächen um die Werkzeugachse bilden. Für das Schleifen solcher Flächen, z. B. der Freiflächen an den Haupt- und Nebenschneiden von Spiralbohrern sowie der Freiflächen an der Stufe von Stufenbohrern und der entsprechenden, die Freifläche zur Schneide ergänzenden Gegenflächen, muß die Werkzeugachse exzentrisch und schräg eingestellt werden. Bei der Serienfertigung sind solche Einstellungen verhältnismäßig einfach, da sie für alle Werkzeuge einer Herstellungsserie gleich bleiben. Unangenehm und aufwendig werden die notwendigen Einstellungen bei der Einzelanfertigung von Sonderwerkzeugen und bei der Nachschärfung vorhandener Werkzeuge.

Hier kann es bei komplizierteren Werkzeugen, beispielsweise bei Stufenbohrern notwendig werden, das Werkzeug während der Gesamtbearbeitung mehrfach aus- und umzuspannen, was nicht nur die Standzeiten der Schleifmaschinen erhöht, sondern auch den prinzipiellen Nachteil hat, daß beim Umspannen Achsabweichungen des Werkzeuges gegenüber der Werkzeugspindel in Bezug auf die vorhergehende Einspannung auftreten können, so daß dann die bei den verschiedenen Einspannungen bearbeiteten Flächen zu den vorher bearbeiteten Flächen z. B. nicht mehr exakt konzentrisch sind, so daß das Werkzeug nicht einwandfrei arbeitet. Besonders bei für Sonderzwecke eingesetzten Werkzeugen kann es vorkommen, daß, abhängig von dem mit dem Werkzeug zu bearbeitenden Material die günstigsten Winkel für die Schneiden bestimmenden Flächen und die Freiflächen erst empirisch ermittelt werden müssen, wobei sich die oben beschriebenen Einstellschwierigkeiten bei jedem neuen Versuch einstellen.

Eine Vorrichtung gemäß oberbegriff des Anspruchs 1 ist aus der FR-A-1323954 bekannt.

Bei der Vorrichtung nach der FR-A 1 323 954 ist der Kreuzschlitten auf einem Drehteller angebracht und mit dem Drehteller verdrehbar. Für den Antrieb der Werkzeugspindel dient ein Getriebemotor, der mit der Werkzeugspindel über einen Keilriementrieb verbunden ist. Es ist nur eine einzige Schablone vorgesehen, die drehfest auf der Werkzeugspindel angebracht wird. Zur Abtastung der Schablone dient eine an einem Schwenkhebel sitzende Rolle, wobei der Schwenkhebel mit einem zweiten Hebelarm über zwischengeschaltete Kugelelemente die Abtastbewegung auf einen weiteren Schwenkhebel eines Kopierwerkes überträgt. Die Einstellung der Ubersetzungsverhältnisse in den beiden Koordinatenrichtungen erfolgt nach Tabellen, wobei jeweils für die beiden Koordinatenrichtungen zur Erleichterung der Einstellung Meßuhren vorgesehen werden. Die Kopierwerke sind voneinander getrennt angebracht, wobei das der Längeneinstellung dienende Kopierwerk unterhalb der Werkzeugspindel und das zweite Kopierwerk in Abstand davon als gesonderter Bauteil quer zur Werkzeugspindel angebracht wird. Insgesamt ergibt sich ein aufwendiger Aufbau und es ist vor allem keine einfache Einstellung der relativen und absoluten Übersetzungsverhältnisse möglich. Dabei ist es schon schwierig bei Stufenbohrern mit gleicher Anzahl und Form der Spannuten auf den verschiedenen Bohrerstufen mit der gleichen Schablone weiterzuarbeiten und das Übersetzungsverhältnis entsprechend zu ändern. Problematisch wird es, wenn die Spannuten nicht exakt ineinander übergehen oder wenn beim Nachschleifen eine exakte Einstellung des nachzuschleifenden Werkzeuges gegenüber dem Schleifwerkzeug notwendig wird.

Bei einer sich gattungsmäßig von einer Vorrichtung der eingangs genannten Art unterscheidenden Vorrichtung nach der DE-B 1 274 011 ist es bekannt, zur Erzielung einer Hinterschleifbewegung nicht die Werkzeugspindel, sondern das Schleifwerkzeug, z.B. eine angetriebene Schleifscheibe selbst von Kopierwerken aus unter Drehabtastung von Schablonen über zweiarmige Schwenkhebel zu verstellen. Eine entsprechende Ausführung setzt voraus, daß die gesamte Schleifvorrichtung von vornherein für eine entsprechende Möglichkeit der Verstellung des gesamten Schleifwerkzeuges ausgelegt werden muß. Ferner ist bei dieser Konstruktion nur eine bestimmte Schablone vorgesehen, wobei zwar das Übersetzungsverhältnis der Verstellung verändert werden kann, bei Änderung der Grundform des zu bearbeitenden Werkzeuges aber ein aufwendiger Umspann- und Einstellvorgang für die Schablonen notwendig wird.

Aufgabe der Erfindung ist die Schaffung einer Vorrichtung der eingangs genannten Art, die bei einfacher Ausführung und leichter, insbesondere ohne Sonderwerkzeuge möglichen Bedienbarkeit eine exakte Positionierung der Werkzeuge beim Schleifvorgang ermöglicht, wobei auch bei komplizierten Stufenwerkzeugen Umspannvorgänge während des Bearbeitungsvorganges vermieden werden sollen, ein rascher und einfacher Wechsel auf andere Schablonen möglich ist und beim Nachschleifen die Anstellung der Bearbeitungsstelle an das Schleifwerkzeug vereinfacht wird.

Die gestellte Aufgabe wird durch die im Patentanspruch 1 angegebenen Merkmale gelöst.

Die erfindungsgemäße Vorrichtung hat einen einfachen kompakten Gesamtaufbau, bei dem alle wesentlichen Teile geschützt im Gehäuse untergebracht sind. Als besonderer Vorteil ergibt sich, daß es die im Zuge der Werkzeugspindel vorgesehene, in jeder relativen Drehstellung ihrer beiden Hälften einrückbare Kupplung zuläßt, zunächst im ausgekuppelten Zustand eine Einstellung des Werkzeuges gegenüber dem Schleifwerkzeug vorzunehmen wodurch unter anderem die Positionierung beim Nachschleifen von Stufenwerkzeugen, deren Spannuten nicht exakt ineinander übergehen, wesentlich erleichtert wird. Bei ausgekuppelter Spindel oder bei auf eine Nullübersetzung eingestellten Kopierwerken können konzentrische Zylinder- und Kegelflächen am Werkzeug geschliffen werden.

Durch die Verwendung eines ganzen Satzes unterschiedlicher Schablonen, die den verschiedenen zu bearbeitenden Werkzeugen zugeordnet werden können, wird die Einsatzmöglichkeit der erfindungsgemäßen Vorrichtung weiter erhöht. Bei einem wieder als Beispiel genannten Stufenbohrer mit verschiedener Anzahl oder Teilung bzw. Querschnittsform der Spannuten in den einzelnen Stufen wird bei eingespannt bleibendem Werkzeug eine Bearbeitung der einzelnen Stufen unter Verwendung der jeweils passenden zugeordneten Schablonen ermöglicht.

Eine vorteilhafte Ausgestaltung ist im Patentanspruch 2 angegeben. Dabei sind durch unterschiedliche Übersetzungsverhältnisse der beiden Kopierwerke alle notwendigen bzw. erwünschten Einstellungen durchführbar. Im Bedarfsfall kann man auch eines der Kopierwerke mit einer Nullübersetzung einstellen, so daß nur das andere Kopierwerk eine Verstellung in der dazugeordneten Koordinatenrichtung bewirkt.

Als Kopierwerke können alle eine erwünschte Umsetzung der Abtastbewegung einer Schablone in eine Vorschubbewegung in der jeweiligen Koordinatenrichtung erzeugenden Kopierwerke, z. B. auch Pantografen- oder Storchschnabelkopierwerke eingesetzt werden, wobei auch zusätzliche Kupplungen Verwendung finden können, die gewährleisten, daß nur ein Teil der Abtastbewegung in eine Verstellbewegung umgesetzt wird. Eine besonders einfache und für die vorliegenden Forderungen besonders geeignete Ausgestaltung ist jedoch im Patentanspruch 3 angegeben.

Für die Verstellung des Mitnehmers können Feintriebe mit zugeordneten Anzeigeeinrichtungen oder auch Feintriebe mit Stellmotoren vorgesehen werden, die als programmierbare Schrittmotoren ausgeführt sein können, so daß jedes gewünschte Übersetzungsverhältnis rasch und reproduzierbar eingestellt werden kann.

Die verstellbaren Mitnehmer lassen sich in der im Patentanspruch 4 angegebenen Art und Weise realisieren.

Schließlich ist eine einfache Ausführung im Patentanspruch 5 angegeben. Dadurch wird eine äußerst einfache Gesamtbauweise der Kopiereinrichtungen ermöglicht.

Mit der erfindungsgemäßen Vorrichtung können alle vorkommenden Hinterschneidungen, auch gegenläufige Hinterschneidungen eingestellt und geschliffen werden, wobei sowohl axiale als auch radiale Hinterschneidungen möglich sind und es beim Schleifen von Spiralbohrerspitzen und ähnlichen Vorgängen auch durchführbar ist in der einen Koordinatenrichtung eine Vorschubbewegung und in der anderen Koordinatenrichtung eine Rückschubbewegung zu erzeugen.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigt
- Fig. 1: eine erfindungsgemäße Vorrichtung schematisiert in Draufsicht und
- Fig. 2: in vereinfachter Darstellungsweise einen Längsschnitt durch das Gehäuse der erfindungsgemäßen Vorrichtung.

Auf einem seinerseits zumindest in zwei Koordinatenrichtungen gegenüber dem oder den Schleifwerkzeugen einer Schleifmaschine über Vorschubeinrichtungen verstellbaren Drehteller 1 ist eine Kreuzschlittenführung 2, 3 angebracht, an der ein Gehäuse 4 gegen Vorspannfedern verstellbar "schwimmend" gehalten ist, so daß das Gehäuse 4 Verstellbewegungen in den beiden Koordinatenrichtungen 5, 6, Drehbewegungen nach dem Pfeil 7 mit dem Drehteller und Schwenkbewegungen bei in den beiden Koordinatenrichtungen verschieden weit verstellten Abstützpunkten ausführen kann und damit die Einstellung einer im Gehäuse 4 gelagerten Werkzeugspindel 8 in die verschiedenen genannten Stellungen zur Einstellung von hinterschliffenen Flächen an einem von der Spindel 8 getragenen Werkzeug 9 ermöglicht, das beim Ausführungsbeispiel aus einem Stufen-Spiralbohrer besteht, bei dem die Spitze 10, die Nebenschneiden an den Spannuten 11, 12 und die Stirnschneide 13 zwischen den beiden Bohrerstufen 14, 15 zu hinterschneiden sind. Der Bohrer 9 greift mit seinem Schaft 16 in bekannter Weise in eine Wechselhalterung (Haltekonus) 17 des linken Spindelteiles 18 ein, der mit dem in Fig. 2 rechts dargestellten Teil 19 der Spindel 8 über eine ein- und ausrückbare Kupplung 20 verbunden ist, deren beide Kupplungshälften 21, 22 in jeder Drehstellung eingerückt werden können.

Der innerhalb des Gehäuses 4 befindliche rechte Teil 19 der Spindel 8 kann als Keilwelle ausgeführt sein. Auf ihm ist ein Satz aus mehreren Einzelschablonen 23 längsverschiebbar angebracht, wobei jeweils die zur Umrißform des eben eingespannten Werkzeuges 9 passende Schablone 23a in einer Arbeitsstellung über bekannte Mittel axial festgelegt wird. Die Werkzeugspindel 8 ist im Gehäuse mit nicht dargestellten Drehlagern drehbar gelagert. Ein rechts aus dem Gehäuse 4 herausgeführtes Ende 24 der Spindel 8 ist mit einem als Stellmotor ausgebildeten Getriebemotor 25 verbunden. Mit dessen Hilfe die Spindel 8 gesteuert drehend angetrieben wird.

Wenn beim Ausführungsbeispiel beide Stufen 14 und 15 des Stufenbohrers 9 drei Spannuten 12 aufweisen, dann wird eine Schablone 23a verwendet, die eine der Querschnittsform der beiden Bohrerstufen 14, 15 angepaßte Umrißform besitzt. Mit der Schablone 23a steht ein Fühlstift 26 einer über nicht dargestellt Mittel im Gehäuse 4 längsverschiebbar geführten Kopierstange 27 im Eingriff, welche Kopierstange einen sich aus der Abtastung der Schablone 23a ergebenden Hub vollführt. Die Kopierstange 27 ist über ein Gelenk 28 direkt mit dem einen Ende eines quer zu ihr angeordneten zweiarmigen Schwenkhebels mit den Armen 29, 30 und über einen Diagonalhebel 31 mit dem anderen Ende 32 eines in seiner Grundstellung parallel zur vorderen Gehäusewand 33 angeordneten Schwenkhebels mit den Armen 34, 35 verbunden. Die beiden Schwenkhebel 29, 30 bzw. 34, 35 sind um aus dem Gehäuse 4 herausgeführte, am Drehtisch 1 fest angebrachte Achsen 36, 37 verschwenkbar. In der Ruhestellung des Hebels 29, 30 verläuft er etwa parallel zu einer Wand 38 des Gehäuses.

Im Spalt 39, 40 zwischen den Hebeln 29, 30 und 34, 35 ist über die Hebellänge je eine den Spalt durch ihre Dicke überbrückende Walze 41, 42, welche auch als Mitnehmer oder Übertragungswalzen bezeichner werden können, verstellbar angebracht. Für die Verstellung dieser Walzen können parallel zu den Wänden 33, 38 angeordnete von Hand aus oder über Stellmotoren antreibbare, nicht dargestellte Feintriebe, Gewindespindeln u. dgl. vorgesehen werden. In der dargestellen Ruhelage behindern die Mitnehmer (Übertragungswalse) 41, 42 in keiner Weise eine durch Abtastung der Schablone 23a über die Kopierstange 27 erzeugte Schwenkbewegung der Hebel 29, 30 bzw. 34, 35. Wird eine der Walzen nach links oder rechts bzw. oben oder unten verstellt, so behindert sie eine Schwenkbewegung des zugeordneten Hebelarmes auf die Wand 33 bzw. 38 zu, so daß bei der entsprechenden Bewegung des zugeordneten Hebels das Gehäuse 4 samt der Spindel 8 um den entsprechenden Hub verstellt wird. Das effektive Ausmaß dieses Hubes ergibt sich aus der Relativverstellung der Kopierstange 27 durch die Schablone und aus dem Abstand der jeweiliegen Mitnehmer (Übertragungswalze) 41, 42 von der Schwenkachse 36 bzw. 37 des zugeordneten Hebels, so daß das Übersetzungsverhältnis der beiden Kopierwerke 29, 30, 36, 38, 42 und 34, 35, 37, 39, 41 stufenlos eingestellt werden kann und durch Verstellung der Walzen 41, 42 nach oben und unten bzw. links und rechts aus der Ruhestellung auch entsprechend richtige Verstellbewegungen für rechts- und linksdrehende Werkzeuge abgeleitet werden können. Die Verstellbewegung von Gehäuse 4 und Spindel 8 wird durch die "schwimmende" Abstützung des Gehäuses 4 am Kreuzschlitten 2, 3 aufgenommen.

## Patentansprüche

1. Vorrichtung zur Halterung und Führung von zu bearbeitenden Spiralwerkzeugen, zum Beispiel zwei- oder mehrstufigen Spiralbohrern auf Schleifmaschinen, mit einem Kreuzschlitten (2, 3) zur Positionierung der Lager einer eine Wechselhalterung (17) für das zu bearbeitende Werkzeug (9) aufweisenden Werkzeugspindel (8) gegenüber dem Schleifwerkzeug und einem Getriebemotor (25) für die Dreheinstellung der Werkzeugspindel (8), wobei zur Feineinstellung der Werkzeugspindel (8) nach den beiden Koordinatenrichtungen des Kreuzschlittens (2, 3) mit der Werkzeugspindel (8) drehende Schablonen (23, 23a), die der Querschnitt- oder Umrißform des Werkzeuges (9) angepaßte Kurven- bzw. Teilscheiben bilden und diese Schablonen gemeinsam abtastende Kopierwerke (29 bis 42) vorgesehen sind und das Übersetzungsverhältnis der Kopierwerke (29 bis 42) für die beiden Koordinatenrichtungen gesondert einstellbar ist, so daß die Kopierwerke (29 bis 42) die Werkzeugspindel (8) bzw. deren Abstützstellen in der zugeordneten Koordinatenrichtung um eine durch eine momentane Abtaststelle der Schablone (23a) und das eingestellte Übersetzungsverhältnis definierten Weg verstellen, dadurch gekennzeichnet, daß die Werkzeugspindel (8) mit den Kopierwerken (29 bis 42) und Schablonen (23) und den Spindellagern in einem Gehäuse (4) gekapselt ist, aus dem der die Wechselhalterung (17) aufweisende Teil (18) der Werkzeugspindel (8) herausragt und das mit Abstützungen durch nachgiebige Einspannvorrichtungen, deren Rückhaltekräfte aber größer sind als mögliche Komponenten auftretender Bearbeitungskräfte am Werkzeug (9) in einer Grundstellung gegenüber dem Kreuzschlitten (2, 3) gehalten und über die Kopierwerke (29 bis 42) gegen diese Rückhaltekräfte unter Schwenkung der Abstützstellen der Spindellager verstellbar ist und eine im Gehäuse (4) längsverschiebbar geführte Kopierstange (27) etwa radial bezüglich der Spinael (8) verschiebbar und mit beiden Kopierwerken (29 bis 42) antriebsverbunden ist, wobei ein Satz verschiedener, unterschiedlichen Werkzeugen (9) bzw. Werkzeugstufen (14, 15) zugeordneter Schablonen (23) vorgesehen sein kann und jeweils eine von ihnen in eine Abtaststellung einstellbar ist, und daß die Spindel (8) zwischen der Wechselhalterung (17) und einem dem Getriebemotor (25) zugeordneten Antriebsteil (19) für die abzutastenden Schablonen (23, 23a) durch eine in jeder relativen Drehstellung ihrer beiden Hälften (21, 22) einrückbare Kupplung (20) unterteilt ist.

2. Vorrichtung nach Anspruch 1, dadurch gekennzeichnet, daß die Schablonen (23) auf einem zwischen Getriebemotor (25) und Kupplung (20) vorgesehenen Teil (19) der Werkzeugspindel (8) axial verschiebbar angeordnet und jeweils eine (23a) von ihnen in Eingriffsstellung mit der längsverschiebbar geführten Kopierstange (27) axial feststellbar ist.

3. Vorrichtung nach Anspruch 1, dadurch gekennzeichnet, daß die Kopierwerke (29 bis 42) je einen zweiarmigen, mit der Kopier-stange (27) antriebsverbundenen Schwenkhebel (29, 30 bzw. 34, 35) aufweisen und daß der Schwenkhebel über die Kopierstange (27) um eine aus dem Gehäuse (4) herausgeführte, am Kreuzschlitten (2, 3) befestigte Achse (26, 37) aus einer etwa normal zu der ihm zugeordneten Einstellkoordinate des Kreuzschlittens (2, 3) verlaufenden Ruhestellung verschwenkbar ist, wobei ein zugeordneter, über die Hebellänge verstellbarer Mitnehmer (41, 42) das Gehäuse (4) mit der Spindel (8) entsprechend der Schablonenabtastung in einem durch den Abstand dieses Mitnehmers von der Schwenkachse (36, 37) des Schwenkhebels definierten Übersetzungsverhältnis in der zugeordneten Koordinatenrichtung verstellt.

4. Vorrichtung nach Anspruch 3, dadurch gekennzeichnet, daß das Gehäuse (4) zu den in der Ruhestellung befindlichen Schwenkhebeln (29, 30 bzw. 34, 35) parallele, an äußeren Gehäusewänden (33, 38) ausgebildete Anschlagflächen aufweist und den Spalt zwischen den in der Ruhestellung befindlichen Schwenkhebeln und den Anschlagflächen ausfüllende Übertragungswalzen (41, 42) mit Hilfe von Stelltrieben über die Hebellänge verstellbar vorgesehen sind.

5. Vorrichtung nach einem der Ansprüche 1 bis 4, dadurch gekennzeichnet, daß die Kopiestange (27) mit dem einen Ende (29) des einen, etwa normal zu ihr angeordneten Schwenkhebels (29, 30) direkt und über einen diagonalen Verbindungshebel (31) mit dem anderen Ende (34) des zweiten, etwa parallel zu ihr angeordneten Schwenkhebels (34, 35) gelenkig gekuppelt ist.

## Claims

1. Apparatus for mounting and guiding twist tools, e.g. two-stage or multi-stage twist drills, for machining on grinding machines, comprising a cross slide (2, 3) for positioning the bearings of a tool spindle (8) comprising a change mounting (17) for the tool (9) for machining relatively to the grinding tool and a geared motor (25) for the rotary adjustment of the tool spindle (8), templates (23, 23a) being provided for fine adjustment of the tool spindle (8) in accordance with the two co-ordinate directions of the cross slide (2, 3), said templates (23, 23a) rotating with the tool spindle (8) and forming cam or indexing discs adapted to the cross-section or contour shape of the tool (9), copying mechanisms (29 to 42) being provided which together trace the templates and the transmission ratio of the copying mechanisms (29 to 42) being separately adjustable for the two co-ordinate directions so that the copying mechanisms (29 to 42) adjust the tool spindle (8) or its points of support in the associated co-ordinate direction by an amount defined by an instantaneous tracing point of the template (23a) and the value to which the transmission ratio has been adjusted, characterised in that the tool spindle (8) is encapsulated with the copying mechanisms (29 to 42) and templates (23) and spindle bearings in a housing (4) from which that part (18) of the tool spindle (8) which has the change mounting (17) projects and which is held in a basic position relatively to the cross slide (2, 3) by resilient clamping means the retention forces of which, however, are greater than possible components of machining forces at the tool (9) and is adjustable by means of the copying mechanisms (29 to 42) against said retaining forces, the points of support of the spindle mountings being pivoted, and a copying bar (27) guided for longitudinal displacement in the housing (4) is substantially radially displaceable relatively to the spindle (8) and is drivingly connected to the two copying mechanisms (29 to 42), while a set of different templates (23) associated with different tools (9) or tool stages (14, 15) may be provided and each of them be adjustable into a tracing position, and in that the spindle (8) is divided, between the change mounting (17) and a drive part (19) associated with the geared motor (25), for the templates (23, 23a) for sensing, by means of a coupling (20) engageable in any relative rotary position of its two halves (21, 22).

2. Apparatus according to claim 1, characterised in that the templates (23) are disposed for axial displacement on a part (19) of the tool spindle (8) provided between the geared motor (25) and the coupling (20) and one (23a) of them is at any time axially lockable in the engagement position with the longitudinally displaceably guided copying bar (27).

3. Apparatus according to claim 1, characterised in that the copying mechanisms (29 to 42) each comprise a two-armed pivoting lever (29, 30; 34, 35) drivingly connected to the copying bar (27) and in that the pivoting lever is pivotable by means of the copying bar (27), about a shaft (26, 37) taken out of the housing (4) and secured to the cross slide (2, 3), from a position of rest extending substantially normally to the associated adjustment co-ordinate of the cross slide (2, 3), an associated driver (41, 42) adjustable by means of the lever length adjusting the housing (4) with the spindle (8) in the associated co-ordinate direction in accordance with the template tracing, in a transmission ratio defined by the distance between said driver and the pivot axis (36, 37) of the pivoting lever.

4. Apparatus according to claim 3, characterised in that the housing (4) comprises parallel abutment surfaces formed on outer housing walls (33, 38), said abutment surfaces being parallel to the pivoting levers (29, 30; 34, 35) in the position of rest, and transmission rollers (41, 42) are provided, which fill the gap between the abutment surfaces and the pivoting levers in the position of rest, said transmission rollers being adjustable by means of adjustment mechanisms by way of the lever length.

5. Apparatus according to any one of claims 1 to 4, characterised in that the copying bar (27) is pivotally coupled directly by one end (29) of one pivoting lever (29, 30) disposed normally thereto, and, via a diagonal connecting lever (31), to the other end (34) of the second pivoting lever (34, 35) disposed approximately parallel thereto.

## Revendications

1. Dispositif pour fixer et guider des outils hélicoïdaux à façonner, par exemple des forets hélicoïdaux d'une ou plusieurs tailles, sur des rectifieuses, avec un chariot à mouvements croisés (2, 3), destiné à positionner les paliers d'une broche d'outil (8), présentant une fixation interchangeable (17) pour l'outil (9) à usiner, par rapport à l'outil de rectification, et un moto-réducteur (25), pour le réglage en rotation de la broche d'outil (8), des gabarits (23, 23a) tournant conjointement avec la broche d'outil (8) étant prévus, pour effectuer le réglage fin de la boche d'outil (8), dans les deux directions de coordonnées du chariot à mouvement croisé (2, 3), se présentant sous forme de disques de came, respectivement des disques partiels, adaptés à la section transversale ou à la forme du contour, et des appareils à copier (29 à 42), explorant conjointement ces gabarits étant prévus, et le rapport de démultiplication des appareils à copier (29 à 42) étant réglable séparément pour les deux directions de coordonnées, de manière que les appareils à copier (29 à 42) opèrent un mouvement de réglage de la broche de réglage (8), respectivement de ses points d'appui, dans la direction de coordonnée associée, de la valeur d'une course définie par un point d'exploration instantané du gabarit (23a) et par le rapport de démultiplication réglé,
caractérisé en ce que la broche d'outil (8) est encapsulée avec les appareils à copier (29 à 42), les gabarits (23) et les paliers de broche dans un carter (4), d'où sort la partie (18) de broche d'outil (8), présentant la fixation interchangeable (17) et maintenue dans un position de base par rapport au chariot à mouvements croisés (2, 3), à l'aide d'appuis, au moyen de dispositifs de bridage déformables, dont les efforts de rappel sont cependant supérieurs aux composantes possibles des efforts d'usinage produits sur l'outil (9), et réglable par l'intermédiaire des appareils à copier (29 à 42), à l'encontre de ces efforts de rappel, tout en faisant pivoter les points d'appui des paliers de broche, et une tige de copiage (27), guidée de façon à pouvoir se déplacer longitudinalement dans le carter (4), déplaçable à peu près radialement par rapport à la broche (8) et étant liée en entraînement à l'aide des deux appareils à copier (29 à 42), un jeu de gabarits (23), associés à des outils (9), respectivement de tailles d'outils, divers et différents, pouvant être prévu, et chaque fois l'un deux étant réglable dans une position d'exploration, et en ce que la broche (8) est subdivisée, entre la fixation interchangeable (17) et une partie d'entraînement (19), associée au moto-réducteur (25), pour les gabarits (23, 23a) à explorer, la subdivision étant effectuée au moyen d'un embrayage (20), susceptible d'être embrayé dans chaque position en rotation relative de ses deux moitiés (21, 22).

2. Dispositif selon la revendication 1,
caractérisé en ce que les gabarits (23) sont disposés déplaçables axialement sur une partie (19), prévue entre le moto-réducteur (25) et l'embrayage (20), de la broche d'outil (8), et l'un (23a) d'entre eux pouvant chaque fois être bloqué axialement en position d'attaque, à l'aide de la tige de couplage (27) guidée de façon à pouvoir se déplacer en direction longitudinale.

3. Dispositif selon la revendication 1,
caractérisé en ce que les appareils à copier (29 à 42) présentent chacun un levier pivotant à deux bras (29, 30, respectivement 34, 35), relié en entraînement à la tige de copiage (27), et en ce que le levier pivotant est susceptible de pivoter, par l'intermédiaire de la tige de copiage (27), autour d'un axe (26, 37), en sortant du carter (4) et fixé sur le chariot à mouvements croisés (2, 3), depuis une position de repos, s'étendant à peu près normalement par rapport aux coordonnées de réglage, lui étant associées, du chariot à mouvements croisés (2, 3), où un organe d'entraînement (41, 42) associé, réglable par l'intermédiaire de la longueur du levier, opère un réglage du carter (4) avec la broche (8), en fonction de l'exploration du gabarit, suivant un rapport de démultiplication défini par la distance entre cet organe d'entraînement et l'axe de pivotement (36, 37) du levier pivotant, dans la direction de coordonnée associée.

4. Dispositif selon la revendication 3,
caractérisé en ce que le carter (4) présente des surfaces de butée, parallèles aux leviers pivotant (29, 30, respectivement 34, 35), réalisées sur les parois extérieures de carter, et des galets de transmission (41, 42), remplissant l'interstice se trouvant entre les leviers pivotants, placés en position de repos, et les surfaces de butée, étant prévus, réglables à l'aide des transmissions de réglage, par l'intermédiaire de la longueur de levier.

5. Dispositif selon l'une des revendications 1 à 4,
caractérisé en ce que la tige de copiage (27) est couplée directement à une première extrémité (29) du premier levier pivotant (29, 30), qui lui est disposé à peu près perpendiculairement, et de façon articulée, par l'intermédiaire d'un levier de liaison (31) diagonal, à l'autre extrémité (34) du deuxième levier pivotant (34, 35), qui lui est disposé à peu près parallèlement.
